# EUROPÄISCHE PATENTANMELDUNG

(11) **EP 0 017 226 A2**
(43) Veröffentlichungstag der Anmeldung: **15.10.1980**
(21) Anmeldenummer: 80101772.4
(22) Anmeldetag: 02.04.1980
(51) Int. Cl.: E05D 3/06

(54) **Scharnier**

(30) Priorität: 03.04.1979 DE 2913226
(71) Anmelder: Kaltenpoth, Ulrich, D-5620 Velbert 1 (DE)
(72) Erfinder: Kaltenpoth, Ulrich, D-5620 Velbert 1 (DE)
(74) Vertreter: Spalthoff, Adolf, Dipl.-Ing.

(57) **Zusammenfassung**

Der Erfindung liegt die Aufgabe zugrunde, ein Scharnier hinsichtlich der Einfachheit seiner Herstellung und Anbringung zu schaffen und in bezug auf seinen Bewegungsablauf sicherzustellen, wobei die einander zugeordneten oberen Kanten mittels des Scharniers schwenkbar mit einander verbundenen Teile in jeder Phase der Bewegung einen hinreichenden Abstand voneinander besitzen. Dies wird erfindungsgemäß dadurch erreicht, daß die Winkelhebel (5,6) eine im wesentlichen U-förmige Gestalt aufweisen, ihre langen Schenkel (8) schräg nach außen gerichtet und die Führungsbahnen (11) derart ausgebildet sind, daß diese in drei Bereiche (12,13,14) unterteilt sind, deren mittlere (12) etwa waagerecht verlaufen, während die inneren (13) und äußeren Bereiche (14) mit schräg abwärts gerichteten Neigungen versehen sind. Das Scharnier ist in den Mittelteilen der mittleren Bereiche (12) der Führungsbahnen (11) mit Einbuchtungen versehen, wobei der Grad der Neigungen der inneren (13) und äußeren Bereiche (14) einer Führungsbahn (11) unterschiedlich groß bemessen ist. Der Grad der Neigungen der äußeren Bereiche (14) der Führungsbahnen (11) ist größer als der der inneren Bereiche (13).

## Beschreibung

Die Erfindung betrifft ein Scharnier, welches aus zwei getrennten Scharnierrahmen und mehreren, die Verbindung der Scharnierrahmen bildenden, ungleichschenkligen Winkelhebeln besteht, deren kurze Schenkel abwechselnd in einem der beiden Rahmen mittels eines Drehzapfens gelagert und deren lange Schenkel abwechselnd im anderen Rahmen geführt sind, wobei diese in den Bereichen ihrer Enden mit Führungszapfen ausgerüstet sind, welche sich in Führungsbahnen der Scharnierrahmen erstrecken. Derartige Scharniere sind in ihrem Grundaufbau, beispielsweise durch die DE-PS 810 966 und 955 388, bekannt.

Diese bekannten Scharnierteile finden besonders Verwendung in der Möbelindustrie, beispielsweise für die klappbaren Mittelstücke von Ausziehtischen, wobei die Scharniere in die einander gegenüberliegenden Stirnflächen der Klappen eingelassen sind. Die Befestigung erfolgt an den Unterseiten der Platten mittels besonderer Befestigungsplatten od.dgl., die an den Unterseiten der Scharnierrahmen vorgesehen sind. Durch ihre Ausgestaltung und Anbringung sind die Scharniere in ihren Schließstellungen unsichtbar.

Von diesem Stand der Technik ausgehend liegt der Erfindung die Aufgabe zugrunde, ein Scharnier der eingangs genannten Art hinsichtlich der Einfachheit seiner Herstellung und Anbringung weiter zu verbessern und in bezug auf seinen Bewegungsablauf sicherzustellen, daß die einander zugeordneten oberen Kanten der mittels des Scharniers schwenkbar miteinander verbundenen Teile in jeder Phase der Bewegung einen hinreichenden Abstand voneinander besitzen.

Gemäß der Erfindung wird dies dadurch erreicht, daß die Winkelhebel eine im wesentlichen U-förmige Gestalt aufweisen, ihre langen Schenkel schräg nach außen gerichtet sind und die Führungsbahnen derart ausgebildet sind, daß diese in drei Bereiche unterteilt sind, deren mittlere etwa waagerecht verlaufen, während die inneren und äußeren Bereiche mit schräg abwärts gerichteten Neigungen versehen sind. Durch diese Ausgestaltung wird erreicht, daß zu Beginn der Verschwenkbewegung aus der waagerechten Lage in die um 1800 verschwenkte Position die oberen Kanten der Gehäuse der Scharnierrahmen eine voneinander weggerichtete Bewegung und gleichzeitig eine Verschwenkbewegung ausführen. Dies hat zur Folge, daß die einander benachbarten Kanten der mittels des Scharniers verbundenen Teile eine entsprechende Bewegung ausführen, so daß diese immer einen hinreichenden Abstand voneinander besitzen und nicht miteinander in Berührung gelangen, was zu Beschädigungen führen könnte.

In den Mittelteilen der mittleren Bereiche der Führungsbahnen sind gering bemessene Einbuchtungen vorgesehen, durch welche die Verschwenkbewegung weiter gefordert wird.

Der Grad der Neigungen der inneren und äußeren Bereiche einer Führungsbahn ist unterschiedlich groß bemessen, so daß sich ein unterschiedlicher Grad der Verschwenkung ergibt. Vorteilhaft ist der Grad der Neigungen der äußeren Bereiche der Führungsbahnen größer als der der inneren Bereiche, mit der Folge, daß zu Beginn der Verschwenkbewegung zunächst ein kleinerer Verschwenkungsgrad und zum Ende hin ein größerer Verschwenkungsgrad erreicht wird.

Gemäß einem weiteren Merkmal der Erfindung können die Scharnierrahmen als Vollgehäuse ausgeführt sein, welche sich in ihren Längsrichtungen erstreckende Taschen od.dgl. aufweisen, in denen sich die Winkelhebel befinden. Diese Ausführung ergibt eine hohe Verdrehfestigkeit. Es ist jedoch auch möglich, daß die Scharnierrahmen aus gebogenen Blechteilen od.dgl. bestehen, an denen die Winkelhebel befestigt sind. Diese Ausführungsform erweist sich als außerordentlich preisgünstig.

Um mit einer Scharniergröße auszukommen, wird nach einem weiteren Merkmal der Erfindung vorgeschlagen, daß zwischen die Gehäuse der Scharnierrahmen und die Befestigungsplatten Abstandsplatten od.dgl. einsetzbar sind. Auf diese Weise lassen sich unterschiedliche Stärken der Platten, an denen die Scharniere befestigt sind, ausgleichen.

Ein Ausführungsbeispiel der Erfindung ist an Hand der Zeichnung näher erläutert, und zwar zeigt:
Fig. 1 in schaubildlicher Darstellung die Anordnung des Scharniers in den beiden Teilen einer Platte,
Fig. 2 eine geschnittene Ansicht des Scharniers in waagerechter Lage,
Fig. 3 eine geschnittene Ansicht des Scharniers in hochgeschwenkter Lage,
Fig. 4 eine geschnittene Ansicht des Scharniers in der verschwenkten Endlage,
Fig. 5 eine geschnittene Ansicht eines Scharniers mit einem Vollgehäuse und
Fig. 6 eine geschnittene Ansicht eines Scharniers aus Blechteilen.

Wie aus Fig. 1 ersichtlich, besteht das Scharnier aus den beiden Scharnierrahmen 1, die jeweils ein Gehäuse 2 sowie eine Befestigungsplatte 3 besitzen.

Die Gehäuse 2 sind an den Stirnseiten der beiden Platten 4 in entsprechend gestaltete Nuten versenkt eingesetzt und mittels ihrer Befestigungsplatten 3 auf den Unterseiten der Platten 4 befestigt.

Die Scharnierrahmen 1 sind durch die ungleichschenkligen Winkelhebel 5,6 miteinander verbunden, welche identisch ausgebildet sind und abwechselnd gegeneinander um 1800 verdreht in den Gehäusen 2 der Scharnierrahmen 1 angeordnet sind.

Wie insbesondere den Figuren 2 - 4 zu entnehmen ist, weisen die Winkelhebel 5,6 eine im wesentlichen U-förmige Gestalt auf. Die kurzen Schenkel 7 sind mittels der Drehzapfen 9 in den Gehäusen 2 gelagert, während die langen Schenkel 8 sich in Abwandlung von der reinen U-Form sich schräg nach außen erstrecken und im Bereich ihrer Enden mit Führungszapfen 10 ausgerüstet sind. Die Führungszapfen 10 erstrecken sich in schlitzförmige Führungsbahnen 11, welche in den Gehäusen 2 der Scharnierrahmen 1 vorgesehen sind.

Die Führungsbahnen 11 sind derart ausgebildet, daß diese in drei Bereiche unterteilt sind, und zwar die mittleren Bereiche 12, die inneren Bereiche 13 sowie die äußeren Bereiche 14. Die mittleren Bereiche 12 verlaufen in etwa waagerecht, wobei in deren Mittelteilen geringfügige Einbuchtungen 15 vorgesehen sind. Der Grad der Neigungen der äußeren Bereiche 14 der Führungsbahnen 11 ist größer bemessen als der der inneren Bereiche 13.

Durch die besondere Gestaltung der Führungsbahnen 11 in Verbindung mit der Formgebung der Winkelhebel 5 ergibt sich ein optimaler Bewegungsablauf, bei welchem sichergestellt ist, daß die Kanten der benachbarten Platten 4 in jeder Phase der Bewegung einen erheblichen Abstand voneinander besitzen, wie insbesondere die Bewegungsphasen der Fig. 3 und 4 deutlich machen. Die Hebel sind durch ihre U-förmige Gestaltung sehr weit von den Kanten der Platten 4 entfernt, so daß eine Beschädigung ausgeschlossen ist. Außerdem bauen die Scharnierrahmen 1 vergleichsweise niedrig, so daß eine größere Materialstärke zwischen den Oberseiten der Gehäuse 2 und den Oberseiten der Platten 4 vorhanden ist.

Die beiden jeweils um 180⁰ verdreht angeordneten Winkelhebel 5,6 sind im Bereich ihrer Stege durch den Zapfen 16 miteinander verbunden.

Wie aus Fig. 5 ersichtlich, kann das Gehäuse 2 als Vollgehäuse, d.h. also einstückig, ausgebildet sein, wobei sich in Längsrichtung des Gehäuses 2 erstreckende Taschen vorgesehen sind, die der Aufnahme der Winkelhebel 5,6 dienen.

Bei der Ausführung nach Fig. 6 ist das Gehäuse 2 von einem abgebogenen Blechstück gebildet, dessen Abbiegung die Befestigungsplatte 3 bildet. Die Winkelhebel 5,6 sind an dem Gehäuse 2 befestigt.

## Patentansprüche

1. Scharnier, welches aus zwei getrennten Scharnierrahmen und mehreren, die Verbindung der Scharnierrahmen bildenden, ungleichschenkligen Winkelhebels besteht, deren kurze Schenkel abwechselnd in einem der beiden Rahmen mittels eines Drehzapfens gelagert und deren lange Schenkel abwechselnd im anderen Rahmen geführt sind, wobei diese in den Bereichen ihrer Enden mit Führungszapfen ausgerüstet sind, welche sich in Führungsbahnen der Scharnierrahmen erstrecken, dadurch gekennzeichnet, daß die Winkelhebel (5,6) eine im wesentlichen U-förmige Gestalt aufweisen, ihre langen Schenkel (8) schräg nach außen gerichtet sind und die Führungsbahnen (11) derart ausgebildet sind, daß diese in drei Bereiche (12,13,14) unterteilt sind, deren mittlere (12) etwa waagerecht verlaufen, während die inneren (13) und äußeren Bereiche (14) mit schräg abwärts gerichteten Neigungen versehen sind.

2. Scharnier nach Anspruch 1, dadurch gekennzeichnet, daß etwa in den Mittelteilen der mittleren Bereiche (12) der Führungsbahnen (11) Einbuchtungen (15) od.dgl. vorgesehen sind.

3. Scharnier nach Anspruch 1 und/oder 2, dadurch gekennzeichnet, daß der Grad der Neigungen der inneren (13) und äußeren Bereiche (14) einer Führungsbahn (11) unterschiedlich groß bemessen ist.

4. Scharnier nach Anspruch 1 und/oder einem oder mehreren der folgenden, dadurch gekennzeichnet, daß der Grad der Neigungen der äußeren Bereiche (14) der Führungsbahnen (11) größer ist als der der inneren Bereiche (13).

5. Scharnier nach Anspruch 1 und/oder einem oder mehreren der folgenden, dadurch gekennzeichnet, daß die Scharnierrahmen (1) als Vollgehäuse ausgeführt sind, welche sich in ihren Längsrichtungen erstreckende Taschen od.dgl. aufweisen, in denen sich die Winkelhebel (5,6) befinden.

6. Scharnier nach Anspruch 1 und/oder einem oder mehreren der folgenden, dadurch gekennzeichnet, daß die Scharnierrahmen (1) aus gebogenen Blechteilen od.dgl. bestehen, an denen die Winkelhebel (5,6) befestigt sind.

7. Scharnier nach Anspruch 1 und/oder einem oder mehreren der folgenden, dadurch gekennzeichnet, daß zwischen die Gehäuse (2) der Scharnierrahmen (1) und die Befestigungsplatten (3) Abstandsplatten od.dgl. einsetzbar sind.
